# EUROPÄISCHE PATENTSCHRIFT

(11) **EP 2 448 450 B1**
(45) Veröffentlichungstag und Bekanntmachung des Hinweises auf die Patenterteilung: **09.08.2017**
(21) Anmeldenummer: 10725790.9
(22) Anmeldetag: 23.06.2010
(51) Int. Cl.: A47B 88/90

(54) **SCHUBKASTEN**
DRAWER
TIROIR

(30) Priorität: 02.07.2009 DE 202009004982 U
(43) Veröffentlichungstag der Anmeldung: 09.05.2012
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); KÄTHLER, Andreas, 32278 Kirchlengern (DE); STUFFEL, Andreas, 31675 Bückeburg (DE); MEYER, Helmut, 31675 Bückeburg (DE); MEYER, Bernd, 32469 Petershagen (DE); MICHELSWIRTH, Dennis, 33415 Verl (DE)
(74) Vertreter: Dantz, Jan Henning
(86) Internationale Anmeldenummer: PCT/EP2010/058895
(87) Internationale Veröffentlichungsnummer: WO 2011/000751

(56) Entgegenhaltungen:
- EP-A1- 0 470 725
- GB-A- 2 057 619
- GB-A- 2 224 637
- JP-U- S59 188 307

## Beschreibung

Die Erfindung betrifft einen Schubkasten, der in einen Möbelkorpus ein- und ausfahrbar ist, nach dem Oberbegriff des Anspruches 1.

Die in Rede stehenden Schubkästen sind in vielen Ausführungen bekannt. Bei heutigen industriell gefertigten Schubkästen bestehen die Seitenzargen aus Hohlprofilabschnitten, in denen Adapter zur Aufnahme und Überleitung der Kräfte an die Auszugsführungen eingebracht sind. An dem zu der Rückwand gerichteten Ende der Adapter sind Eckverbinder angeordnet. Die Rückwand muss zusätzlich zur reinen Begrenzungsfunktion der im Schubkasten einliegenden Gegenstände außerdem oftmals Kräfte zur Seitenzarge übertragen. Sie kann als Blechformteil oder als Platte ausgebildet sein, die aus Holz oder einem Holzersatzwerkstoff besteht. Die Eckverbinder sind üblicherweise als Kunststoffformteile ausgebildet, um zur Verbindung die form- und materialfedernden Eigenschaften von Kunststoffen auszunutzen. Die Eckverbinder sind üblicherweise so gestaltet, dass die Verbindung zwischen den Seitenzargen und der Rückwand ohne Zuhilfenahme von Werkzeugen erfolgen kann.

Bei einem vorbekannten Eckverbinder sind an der der Rückwand zugeordneten Seite im Abstand zueinander angeordnete Montagezapfen angesetzt, auf die die Rückwand aufgesteckt wird. Dazu ist die Rückwand mit lagegerecht dazu angeordneten Bohrungen versehen, die genau auf die Breite des Schubkastens abgestimmt sein müssen. Die Sicherung der Rückwand erfolgt durch gruppenweise angeordnete Haken, die federnd sind und die eine unterschiedliche Länge aufweisen, so dass je nach der tatsächlichen Dicke der Rückwand entsprechende Haken die Rückwand außenseitig hintergreifen. Durch die nur teilweise eingreifenden Haken ist die Kraftübertragung über die Rückwand gemindert und die genau zu fertigenden Bohrungen in der Rückwand erhöhen die Fertigungskosten pro Rückwand.

Diese Eckverbinder sind konstruktiv aufwendig aufgrund der relativ hohen Anzahl von Haken, obwohl der Eckverbinder aus einem einzigen Bauteil besteht.

Wahlweise werden die in Rede stehenden Schubkästen mit Rückwänden ausgerüstet, die als Blechformteile oder als plattenförmige Teile ausgebildet sind. Dabei sind die Dicken der Blechformteile abweichend von den Dicken der plattenförmigen Rückwände, üblicherweise sind die plattenförmigen Rückwände dünner als die Blechformteile. Somit sind auch unterschiedliche Eckverbinder notwendig.

Ein Schubkasten mit den Merkmalen des Oberbegriffes des Anspruchs 1 ist aus der GB 2 057 619 A bekannt.

Die JP-S59-188307 offenbart einen Eckverbinder für zwei plattenförmige Bauteile eines Schubkastens. Der Eckverbinder weist zwei relativ zueinander verschwenkbare Bauteile auf, die über einen Harpunensteg in eine Nut an einer Stirnseite der plattenförmigen Bauteilen fixiert werden.

Der vorliegenden Erfindung liegt die Aufgabe zugrunde, einen Schubkasten der eingangs näher beschriebenen Art so zu gestalten, dass in einfachster Weise baugleiche Eckverbinder sowohl für plattenförmige Rückwände als auch für aus Blechformteilen bestehende Rückwände verwendbar sind, wobei die Kraftübertragung verbessert und die Handhabung äußerst einfach sein soll.

Die gestellte Aufgabe wird durch einen Schubkasten mit den Merkmalen des Anspruches 1 gelöst. Dabei besteht jeder Eckverbinder aus einem ersten Verbindungsteil und einem damit schwenkbar verbundenen zweiten Verbindungsteil, wobei das zweite Verbindungsteil mindestens ein Rastmittel aufweist, welches mit dem ersten Verbindungsteil und/oder mit der Rückwand verbindbar ist, wobei das erste Verbindungsteil mit einem dem Endbereich der Seitenzarge zugeordneten Adapter verbunden ist.

Da nunmehr der Eckverbinder aus zwei scharnierartig oder gelenkig miteinander verbundenen Verbindungsteilen besteht, kann in herkömmlicher Weise das erste Verbindungsteil fest mit dem dem Endbereich der Seitenzarge zugeordneten Adapter verbunden werden, wobei in dieser Phase das zweite Verbindungsteil gegenüber dem ersten Verbindungsteil bewegt werden kann. Im Folgenden wird dann das zweite Verbindungsteil in eine rechtwinklig zur Seitenzarge stehende Stellung geschwenkt, wobei dann die Rastmittel des zweiten Verbindungsteiles mit dem ersten Verbindungsteil in Eingriff stehen. Bei einer entsprechenden Gestaltung könnten sie auch zusätzlich oder allein mit der Rückwand verbunden sein. Dies gilt insbesondere für den Fall, dass die Rückwand als Blechformteil ausgebildet ist. Die Anordnung kann auch so getroffen werden, dass jedes Rastmittel außerhalb der Rückwand liegt und dass die Rastmittel der beiden Eckverbinder Anschläge bilden, so dass die in das erste Verbindungsteil eingreifenden Endbereiche der Rückwand gegen Verschiebung gesichert sind.

In einer bevorzugten Ausführungsform besteht jedes Rastmittel des zweiten Verbindungsteiles aus mindestens einem hinterschnittenen Raststeg, dessen Anlagefläche eine zugeordnete Fläche des ersten Verbindungsteiles des Eckverbinders oder der als Blechformteil ausgebildeten Rückwand hintergreift.

Jedes Rastmittel ist so gestaltet, dass es federn kann, wenn das zweite Verbindungsteil in die Endstellung geschwenkt wird. Das Rastmittel springt dann in der Endstellung des Verbindungsteiles in die Raststellung.

Vorzugsweise besteht jedoch jedes Rastmittel aus mehreren hinterschnittenen Raststegen, die paarweise angeordnet sind. Da sie außerdem im Abstand zueinander angeordnet sind, wird das zweite Verbindungsteil mehrfach festgelegt, so dass die Rastverbindung äußerst sicher ist.

Jeder Raststeg ist in besonders vorteilhafter Weise als Harpunensteg ausgebildet. Da die freien Endbereiche keilförmig gestaltet sind, verspringt der angrenzende Bereich zur Bildung der Anlagefläche. Die paarweise angeordneten Harpunenstege hintergreifen entweder Öffnungen des ersten Verbindungsteiles oder den Rand begrenzende Öffnungen der Rückwand, wobei im letzteren Falle die Harpunenstege die Öffnungen des ersten Verbindungsteiles durchdringen.

In weiterer Ausgestaltung ist vorgesehen, dass die der Rückwand zugewandte Fläche des zweiten Verbindungsteiles plattenförmig ausgebildet und stufenförmig abgesetzt ist, wobei der freie, der Schwenkachse abgewandt liegende Bereich die größere Dicke aufweist. Dadurch ist es möglich, dass der Eckverbinder sowohl für als Blechformteile ausgebildete Rückwände als auch für massive Rückwände eingesetzt werden kann. Vorteilhafterweise sind die Dicken der massiven Rückwände geringer als die der als Blechformteile ausgebildeten Rückwände. Bei massiven Rückwänden liegt der freie Endbereich mit der größeren Dicke des zweiten Verbindungsteiles an der Rückwand an, während bei den als Blechformteilen ausgebildeten Rückwänden der der Schwenkachse zugewandte Bereich an der Rückwand anliegt, so dass der freie Endbereich um den Versatz in die Rückwand eingreift.

Zur höhenmäßigen Fixierung der als Blechformteile ausgebildeten Rückwand am zweiten Verbindungsteil ist vorgesehen, dass das erste Verbindungsteil im der Schwenkachse abgewandt liegenden Eckbereich mindestens eine Aussparung aufweist, in die ein an dem zweiten Verbindungselement angeordneter Vorsprung formschlüssig eingreift, der gleichzeitig in eine randseitige Ausklinkung an der Rückwand eingreift. Dadurch wird auch noch verhindert, dass auf die Raststege Kräfte einwirken, die senkrecht auf die Raststege wirken und eine Bewegung hervorrufen würden.

In bevorzugter Ausführung ist vorgesehen, dass das erste Verbindungsteil mit dem zweiten Verbindungsteil über ein Filmscharnier miteinander verbunden ist. Dadurch ist der Eckverbinder als ein einstückiges Formteil anzusehen, welches mittels eines geeigneten Werkzeuges im Spritzverfahren aus Kunststoff hergestellt werden kann. Darüber hinaus ist vorteilhaft, dass die beiden Verbindungsteile unverlierbar miteinander verbunden sind.

Weitere vorteilhafte Gestaltungen des erfindungsgemäßen Schubkastens sind Gegenstand weiterer Unteransprüche und sind in der nachfolgenden gegenständlichen Beschreibung aufgeführt.

Anhand der beiliegenden Zeichnungen wird die Erfindung noch näher erläutert.

Es zeigen:
- Figur 1: einen erfindungsgemäßen Schubkasten in einer bevorzugten Ausführungsform in perspektivischer Darstellung,
- Figur 2: die Verbindung einer Seitenzarge mit der Rückwand mittels des Eckverbinders im unverrasteten Zustand in perspektivischer Darstellung,
- Figur 3: die Verbindung der Seitenzarge mit der Rückwand gemäß den Figuren 1 und 2 im verrasteten Zustand in perspektivischer Darstellung,
- Figur 4: die Verbindung der Seitenzarge mit der Rückwand in perspektivischer Darstellung zeigend mit Blick auf die Innenflächen der Seitenzarge und der Rückwand,
- Figur 5: den dem Endbereich der Seitenzarge zugeordneten Adapter mit aufgesetztem Eckverbinder ohne Darstellung der Seitenzarge in perspektivischer Darstellung,
- Figur 6: den dem Endbereich der Seitenzarge zugeordneten Adapter mit aufgesetztem Eckverbinder ohne Darstellung der Seitenzarge in perspektivischer Darstellung von unten gesehen,
- Figur 7: den dem Endbereich der Seitenzarge zugeordneten Adapter ohne aufgesetzten Eckverbinder ohne Darstellung der Seitenzarge in perspektivischer Darstellung,
- Figur 8: den Eckverbinder als Einzelteil in perspektivischer Darstellung von unten gesehen,
- Figur 9: die Verbindung der Seitenzarge mit einer massiven Rückwand zeigend in Draufsicht und
- Figur 10: die Verbindung der Seitenzarge mit einer als Blechformteil ausgebildeten Rückwand in Draufsicht zeigend.

Der in der Figur 1 dargestellte Schubkasten 1 weist einen Boden 2, eine Frontblende 3, zwei Seitenzargen 4, 5 und eine Rückwand 6 auf. Die Rückwand 6 ist mittels noch näher erläuterter Eckverbinder 7 mit den Seitenzargen 4, 5 verbunden.

Wie die Figuren 2 bis 6 und 8 zeigen, besteht jeder Eckverbinder 7 aus einem ersten Verbindungsteil 8 und einem zweiten Verbindungsteil 9, die in noch näher erläuterter Weise miteinander verrastbar sind. Die beiden Verbindungsteile 8, 9 sind in der in den Figuren 6 und 8 dargestellten Weise über ein eine vertikale Drehachse bildendes Filmscharnier 18 miteinander verbunden. Wie die Figuren 5 und 6 zeigen, ist das erste Verbindungsteil 8 bodenseitig auf einem Adapter 15 angeordnet und durch integral ausgebildete T-förmige Zapfen 21 und als Rastmittel wirkende Noppen 22 gehalten, wie die Figur 8 zeigt. Die Ausbildung der zugehörigen Ausnehmungen im Adapter zeigt die Figur 7. Der Eckverbinder 7 ist mit T-förmigen Zapfen 21 in die schlüssellochartigen Aussparungen 19 eingesetzt und danach in Richtung zur Rückwand verschoben werden. Dabei gelangen die Noppen 22 in die Rastlöcher 20 und sichern so die montierte Position des Eckverbinders 7. Die hier jeweils doppelt dargestellten T-förmigen Zapfen 21 nahe der Außenkanten der Bodenfläche 23 bewirken, dass die Festlegung des Eckverbinders 7 auf dem Adapter 15 auch gegenüber in Auszugsrichtung wirkenden Biegekräften vorteilhaft ausgestaltet ist. Die als Sicherung dienenden Noppen 22 tragen weiterhin zur Versteifung gegen quer zur Auszugsrichtung wirkenden Biegekräften bei. Bei entsprechender Dimensionierung reicht auch nur ein Noppen 22 pro Eckverbinder 7. Zusätzlich ist am Adapter 15 zwischen zwei Aussparungen ein Steg 24 ausgebildet, der nach erfolgter Montage durch plastisches Verformen wenigstens teilweise in eine Aussparung 25 am Eckverbinder 7 gebracht werden kann und so ein ungewolltes Lösen aus der montierten Position verhindert wird. Gleiches gilt auch für den nicht dargestellten Eckbereich der anderen Seite. Rückseitig ist das erste Verbindungsteil 8 mit zwei Durchbrechungen 10, 11 versehen, die im Abstand übereinander angeordnet sind. An dem zweiten Verbindungsteil 9 sind im dargestellten Ausführungsbeispiel zwei mittig ausgesparte Harpunenstege 12 angeformt, die im gleichen Abstand zueinander und zu dem Filmscharnier angeordnet sind. Diese Harpunenstege 12 sind lagegerecht zu den Durchbrechungen 10, 11 angeordnet.

Bei dem dargestellten Ausführungsbeispiel ist das erste Verbindungsteil 8 an dem dem Filmscharnier 18 abgewandten Eckbereich mit einer Aussparung 13 versehen, in die im verrasteten Zustand ein an der inneren Fläche des zweiten Verbindungsteiles 9 angesetzter Vorsprung 14 in der verrasteten Stellung des Eckverbinders 7 formschlüssig eingreift. Mit gleicher Kontur wie der Vorsprung ist lagegenau dazu der abgekantete Randsteg der als Blechformteil ausgeführten Rückwand 6 ausgespart.

Die verrastete Stellung zeigt die Figur 3 für Rückwände 6, die als Blechformteil ausgeführt sind. Danach steht das zweite Verbindungsteil 9 rechtwinklig zur Seitenzarge 4. In der verrasteten Stellung hintergreifen die Harpunenstege 12 die die Durchbrechungen 10, 11 begrenzenden Ränder und die Rückwand 6 ist ohne weitere Befestigungsmittel zwischen dem Anschlag 16 und dem zweiten Verbindungsteil 9 festgelegt.

Die Figur 4 zeigt eine Ecke des Schubkastens 1 mit Blick auf die Innenflächen der Seitenzarge 4 und der Rückwand 6. Die Endbereiche der Rückwand 6 liegen rückseitig an einem Anschlag 16, der am ersten Verbindungsteil 8 angeordnet ist, an, der in Form eines sich verjüngenden Vorsprungs ausgebildet ist und den Spalt zur benachbarten Rückwand 6 überdeckt. Durch die Überdeckung an dem Anschlag 16 kann die Rückwand 6 vorteilhaft als rechtwinklig und damit kostengünstig gestaltetes Teil, auch bei schräg oder konturiert ausgeführter Seitenzarge 4, 5, eingesetzt werden.

Wie insbesondere die Figuren 2 und 5 zeigen, ist die dem ersten Verbindungsteil 8 zugewandte Fläche des zweiten Verbindungsteiles 9 stufenförmig abgesetzt, wobei der dem Filmscharnier abgewandt liegende Endbereich die größere Dicke aufweist.

Die Figuren 9 und 10 zeigen in Draufsicht die Festlegung der Rückwand 6 an der Seitenzarge 4 mittels des Eckverbinders 7. Die Ausführung nach der Figur 9 zeigt eine plattenförmige massive Rückwand 6, während die Figur 10 eine als Blech formteil ausgebildete Rückwand 6 zeigt. Wie ein Vergleich der Figuren zeigt, liegt der äußere Endbereich mit der größeren Dicke des zweiten Verbindungsteiles 9 an der äußeren Fläche der massiven Rückwand 6 an, während bei der Ausführung nach der Figur 10 der gegenüber dem Filmscharnier zugewandten vorstehende Bereich in die Rückwand 6 eintaucht. Zur Versteifung des zweiten Verbindungsteiles 9 gegen Vertikalkräfte können beim Einsatz der massiven Rückwand 6 durch die Löcher 17 übliche, nicht dargestellte Befestigungsmittel, wie Schrauben, Nägel, Niete oder dergleichen in die Rückwand eingebracht werden.

Besonders vorteilhaft ist, dass für beide Bauarten von Rückwänden 6 Eckverbinder 7 in gleicher Ausführung einsetzbar sind.

Die Erfindung ist nicht auf die dargestellten Ausführungsbeispiele beschränkt. Wesentlich ist, dass die Eckverbinder 7 zweiteilig ausgebildet sind, und gelenkig miteinander verbunden sind, wobei das rechtwinklig zur Seitenzarge 4 stehende zweite Verbindungsteil 9 mit einem Rastmittel, vorzugsweise aus mehreren Harpunenstegen 12, versehen ist.

### Bezugszeichenliste

- 1: Schubkasten
- 2: Boden
- 3: Frontblende
- 4: Seitenzarge
- 5: Seitenzarge
- 6: Rückwand
- 7: Eckverbinder
- 8: Erstes Verbindungsteil
- 9: Zweites Verbindungsteil
- 10: Durchbrechung
- 11: Durchbrechung
- 12: Harpunensteg
- 13: Aussparung
- 14: Vorsprung
- 15: Adapter
- 16: Anschlag
- 17: Loch
- 18: Filmscharnier
- 19: Aussparung
- 20: Rastloch
- 21: T-förmige Zapfen
- 22: Noppen
- 23: Bodenfläche
- 24: Steg
- 25: Aussparung

## Patentansprüche

1. Schubkasten (1), der in einen Möbelkorpus ein- und ausfahrbar ist, der einen Boden (2), eine Frontblende (3), zwei Seitenzargen (4, 5) und eine Rückwand (6) aufweist, die über Eckverbinder (7) mit den Endbereichen der Seitenzargen (4, 5) form- und/oder kraftschlüssig verbunden ist, wobei jeder Eckverbinder (7) aus einem ersten Verbindungsteil (8) und einem damit schwenkbar verbundenen zweiten Verbindungsteil (9) besteht, und dass das zweite Verbindungsteil (9) mindestens ein Rastmittel (12) aufweist, welches mit dem ersten Verbindungsteil (8) und/oder mit der Rückwand (6) verbindbar ist, wobei das erste Verbindungsteil (8) mit einem dem Endbereich der Seitenzarge (4, 5) zugeordneten Adapter (15) verbunden ist, **dadurch gekennzeichnet, dass** das erste Verbindungsteil (8) des Eckverbinders (7) mit einem Anschlag (16) derart versehen ist, dass die Rückwand (6) zwischen dem Anschlag (16) und dem zweiten Verbindungsteil (9) festgelegt ist und dass der Anschlag (16) die Rückwand (6) überdeckt.

2. Schubkasten nach Anspruch 1, **dadurch gekennzeichnet, dass** jedes Rastmittel des zweiten Verbindungsteiles (9) aus mindestens einem hinterschnittenen Raststeg (12) besteht, dessen Anlagefläche eine zugeordnete Fläche des ersten Verbindungsteiles (8) des Eckverbinders (7) und/oder der als Blechformteil ausgebildeten Seitenzarge (4, 5) hintergreift.

3. Schubkasten nach Anspruch 2, **dadurch gekennzeichnet, dass** jedes Rastmittel aus mehreren hinterschnittenen Raststegen (12) besteht, die paarweise angeordnet sind, dass jeder Raststeg als Harpunensteg (12) ausgebildet ist, und dass die paarweise angeordneten Harpunenstege (12) Durchbrechungen (10, 11) des ersten Verbindungsteiles (8) oder eine Öffnung der Seitenzarge (4, 5) hintergreifen.

4. Schubkasten nach einem oder mehreren der vorstehenden Ansprüche, **dadurch gekennzeichnet, dass** das zweite Verbindungsteil (9) plattenförmig ausgebildet ist, und dass die der Rückwand (6) zugewandte Fläche des zweiten Verbindungsteiles (9) stufenförmig abgesetzt ist, wobei der freie, der Schwenkachse abgewandt liegende Bereich die größere Dicke aufweist.

5. Schubkasten nach einem oder mehreren der vorstehenden Ansprüche, **dadurch gekennzeichnet, dass** das erste Verbindungsteil (8) im der Schwenkachse abgewandt liegenden Eckbereich mindestens eine Aussparung (13) aufweist, in die ein an dem zweiten Verbindungsteil (9) angeordneter Vorsprung (14), ein Sicherungssteg oder Sicherungszapfen im verrasteten Zustand des Eckverbinders (7) formschlüssig eingreift.

6. Schubkasten nach einem oder mehreren der vorstehenden Ansprüche, **dadurch gekennzeichnet, dass** das erste Verbindungsteil (8) mit dem zweiten Verbindungsteil (9) des Eckverbinders (7) über ein Filmscharnier (18) miteinander verbunden ist.

7. Schubkasten nach einem oder mehreren der vorstehenden Ansprüche, **dadurch gekennzeichnet, dass** das erste Verbindungsteil (8) des Eckverbinders (7) bodenseitig auf den Adapter (15) angeordnet ist und durch integral ausgebildete, T-förmige Zapfen (21) und als Rastmittel wirkende Noppen (22) gehalten ist.

8. Schubkasten nach einem oder mehreren der vorstehenden Ansprüche, **dadurch gekennzeichnet, dass** den T-förmigen Zapfen (21) im Adapter (15) schlüssellochartige Aussparungen (19) zugeordnet sind, so dass nach dem Einsetzen der Adapter (15) in Richtung zur Rückwand (6) verschiebbar ist.

9. Schubkasten nach einem oder mehreren der vorstehenden Ansprüche, **dadurch gekennzeichnet, dass** die T-förmigen Zapfen (21) des ersten Verbindungsteiles (8) angrenzend an die Außenkante der Bodenfläche (23) angeordnet sind.

10. Schubkasten nach einem oder mehreren der vorstehenden Ansprüche, **dadurch gekennzeichnet, dass** der Adapter (15) zwischen zwei Aussparungen (19) einen Steg (24) aufweist, der zumindest teilweise in eine Aussparung (25) des Eckverbinders (7) einbringbar ist.

11. Schubkasten nach einem oder mehreren der vorstehenden Ansprüche, **dadurch gekennzeichnet, dass** ein abgekanteter Randsteg der als Blechformteil ausgeführten Rückwand mit einer lagegerecht zu dem Vorsprung (14) des zweiten Verbindungsteiles (9) liegenden Aussparung versehen ist.

12. Schubkasten nach einem oder mehreren der vorstehenden Ansprüche, **dadurch gekennzeichnet, dass** das zweite Verbindungsteil (9) mit Löchern (17) zum Hindurchführen von Befestigungsmitteln versehen ist.

## Claims

1. A drawer which can be extended from and retracted into a furniture body, comprising a bottom part (2), a front panel (3), two lateral frames (4, 5) and a back wall (6) which is positively or non-positively connected to the end regions of the lateral frames (4, 5) via corner joints (7), whereby each corner joint (7) consists of a first connecting part (8) and a second connecting part (9) that is pivotably connected to the first connecting part, and whereby that the second connecting part (9) comprises at least one detent means (12) which can be connected to the first connecting part (8) and/or to the back wall (6), wherein the first connecting part (8) is connected to an adapter (15) associated with the end region of the lateral frame (4, 5), **characterized in that** the first connecting part (8) of the corner join (7) is provided with a stop (16) in such a way that the back wall (6) is fixed between the stop (16) and the second connecting part (9) and that the stop (16) covers the back wall (6).

2. A drawer according to claim 1, **characterized in that** each detent means of the second connecting part (9) consists of at least one undercut latching web (12), the contact surface of which engages behind an associated area of the first connecting part (8) of the corner joint (7) and/or the lateral frame (4, 5) arranged as a shaped sheet-metal part.

3. A drawer according to claim 2, **characterized in that** each detent means consists of several undercut latching webs (12) which are arranged in pairs, that each latching web is arranged as a harpoon sleeve (12), and that the harpoon sleeves (12) arranged in pairs engage behind breakthroughs (10, 11) of the first connecting part (8) or an opening of the lateral frame (4, 5).

4. A drawer according to one or more of the preceding claims, **characterized in that** the second connecting part (9) is arranged in the manner of a plate, and that the area of the second connecting part (9) facing the back wall (6) is offset in a steplike manner, with the free region disposed away from the pivot axis having the larger thickness.

5. A drawer according to one or more of the preceding claims, **characterized in that** the first connecting part (8) in the corner region facing away from the pivot axis comprises at least one recess (13), into which a projection (14), a securing web or a securing pin arranged on the second connecting part (9) will engage in an interlocking fashion in the latched state of the corner joint (7).

6. A drawer according to one or more of the preceding claims, **characterized in that** the first connecting part (8) is connected with the second connecting part (9) of the corner joint (7) via a film hinge (18).

7. A drawer according to one or more of the preceding claims, **characterized in that** the first connecting part (8) of the corner joint (7) is arranged on the bottom side on the adapter (15) and is held by integrally arranged T-shaped pins (21) and knobs (22) acting as detent means.

8. A drawer according to one or more of the preceding claims, **characterized in that** keyhole-like recesses (19) are associated with the T-shaped pins (21) in the adapter (15), so that after the insertion the adapter (15) is displaceable in the direction towards the back wall (6).

9. A drawer according to one or more of the preceding claims, **characterized in that** the T-shaped pins (21) of the first connecting part (8) are arranged adjacent to the outer edge of the bottom area (23).

10. A drawer according to one or more of the preceding claims, **characterized in that** the adapter (15) comprises a web (24) between two recesses (19), which web can be introduced at least partly into a recess (25) of the corner joint (7).

11. A drawer according to one or more of the preceding claims, **characterized in that** a beveled boundary web of the back wall arranged as a shaped sheet-metal part is provided with a recess disposed in a precisely positioned manner in relation to the projection (14) of the second connecting part (9).

12. A drawer according to one or more of the preceding claims, **characterized in that** the second connecting part (9) is provided with holes (17) for guiding through fastening means.

## Revendications

1. Tiroir (1) pouvant être déployé d'un corps de meuble ou replié dans celui-ci, comprenant un fond (2), un panneau avant (3), deux encadrements latéraux (4, 5) et une paroi arrière (6) qui est reliée par des connecteurs de coin (7) aux zones d'extrémité des encadrements latéraux (4, 5) par une liaison par la forme et/ou par la force, chaque connecteur de coin (7) étant constitué d'un premier élément de liaison (8) et d'un second élément de liaison (9) articulé sur celui-ci, et le second élément de liaison (9) comportant au moins un moyen d'encliquetage (12) qui peut être relié au premier élément de liaison (8) et/ou à la paroi arrière (6), le premier élément de liaison (8) étant relié à un adaptateur (15) associé à la zone d'extrémité de l'encadrement latéral (4, 5),
**caractérisé en ce que**
le premier élément de liaison (8) du connecteur de coin (7) est équipé d'une butée (16) de sorte que la paroi arrière (6) soit fixée entre cette butée (16) et le second élément de liaison (9) et que la butée (16) recouvre la paroi arrière (6).

2. Tiroir conforme à la revendication 1,
**caractérisé en ce que**
chacun des moyens d'encliquetage du second élément de liaison (9) est constitué par au moins une barrette d'encliquetage (12) à contre-dépouille dont la surface d'appui s'engage à l'arrière d'une surface associée du premier élément de liaison (8) du connecteur de coin (7) et/ou de l'encadrement latéral (4, 5) réalisé sous la forme d'une pièce en tôle.

3. Tiroir conforme à la revendication 2,
**caractérisé en ce que**
chacun des moyens d'encliquetage est constitué par plusieurs barrettes d'encliquetage (12) à contre-dépouille qui sont disposées par paires, chaque barrette d'encliquetage est réalisée sous la forme d'une barrette formant harpon (12) et les barrettes formant harpons (12) disposées par paires s'engagent à l'arrière de découpures (10, 11) du premier élément de liaison (8) ou d'une ouverture de l'encadrement latéral (4, 5).

4. Tiroir conforme à au moins l'une des revendications précédentes,
**caractérisé en ce que**
le second élément de liaison (9) est réalisé en forme de plaque et la surface du second élément de liaison (9) tournée vers la paroi arrière (6) s'étend en gradins, la zone libre opposée à l'axe de pivotement ayant la plus grande épaisseur.

5. Tiroir conforme à au moins l'une des revendications précédentes,
**caractérisé en ce que**
le premier élément de liaison (8) comporte, dans sa zone de coin située à l'opposé de l'axe de pivotement au moins un évidement (13) dans lequel vient en prise, par une liaison par la forme, une saillie (14), une barrette de sécurité ou un tourillon de sécurité situé sur le second élément de liaison (9) lorsque le connecteur de coin (7) est à l'état encliqueté.

6. Tiroir conforme à au moins l'une des revendications précédentes,
**caractérisé en ce que**
le premier élément de liaison (8) est relié au second élément de liaison (9) du connecteur de coin (7) par l'intermédiaire d'une charnière pelliculaire (18).

7. Tiroir conforme à au moins l'une des revendications précédentes,
**caractérisé en ce que**
le premier élément de liaison (8) du connecteur de coin (7) est situé côté fond sur l'adaptateur (15) et est maintenu par des tourillons (21) en forme de T formés intégralement et par des picots (22) agissant en tant que moyens d'encliquetage.

8. Tiroir conforme à au moins l'une des revendications précédentes,
**caractérisé en ce qu'**
aux tourillons (21) en forme de T sont associés, dans l'adaptateur (15) des évidements (19) en forme de trous de serrure de sorte que, après sa mise en place, l'adaptateur (15) puisse être glissé en direction de la paroi arrière (6).

9. Tiroir conforme à au moins l'une des revendications précédentes,
**caractérisé en ce que**
les tourillons en forme de T (21) du premier élément de liaison (8) sont adjacents au bord externe de la surface du fond (23).

10. Tiroir conforme à au moins l'une des revendications précédentes,
**caractérisé en ce que**
l'adaptateur (15) comporte, entre deux évidements (19), une barrette (24) qui peut être introduite au moins partiellement dans un évidement (25) du connecteur de coin (7).

11. Tiroir conforme à au moins l'une des revendications précédentes,
**caractérisé en ce que**
la paroi arrière réalisée sous la forme d'une pièce en tôle comporte une barrette de bord en biseau équipée d'un évidement coïncidant avec la saillie (14) du second élément de liaison (9).

12. Tiroir conforme à au moins l'une des revendications précédentes,
**caractérisé en ce que**
le second élément de liaison (9) est équipé de trous (17) permettant le passage de moyens de fixation.
